# EUROPÄISCHE PATENTSCHRIFT

(11) **EP 1 365 899 B1**
(45) Veröffentlichungstag und Bekanntmachung des Hinweises auf die Patenterteilung: **12.08.2009**
(21) Anmeldenummer: 02718072.8
(22) Anmeldetag: 31.01.2002
(51) Int. Cl.: B27B 1/00

(54) **VERFAHREN UND VORRICHTUNG ZUM ZERLEGEN VON IN EINER EBENE GEKRÜMMTEN RUNDHÖLZERN IN HOLZERZEUGNISSE**
METHOD AND DEVICE FOR REDUCING ROUND TIMBER THAT IS BENT IN ONE PLANE TO WOOD PRODUCTS
PROCEDE ET DISPOSITIF POUR DECOUPER DES BOIS RONDS COURBES DANS UN PLAN AFIN D'OBTENIR DES PRODUITS LIGNEUX

(30) Priorität: 01.02.2001 DE 10105178; 02.08.2001 DE 10138946
(43) Veröffentlichungstag der Anmeldung: 03.12.2003
(73) Patentinhaber: Esterer WD GmbH, 84503 Altötting (DE)
(72) Erfinder: DIETZ, Hans, 72119 Ammerbuch (DE); BERGVALL, Jean, Gunnar, 84503 Altötting (DE); EDELMANN, Jürgen, 72108 Rottenburg (DE)
(74) Vertreter: Witte, Weller & Partner
(86) Internationale Anmeldenummer: PCT/EP2002/001014
(87) Internationale Veröffentlichungsnummer: WO 2002/060659

(56) Entgegenhaltungen:
- CA-A- 2 022 857
- DE-C- 3 244 393
- US-A- 4 879 659
- US-A- 5 400 842
- US-A- 5 421 386
- US-A- 6 039 097

## Beschreibung

Die Erfindung betrifft ein Verfahren zum Zerlegen von in einer Ebene gekrümmten Rundhölzern in Holzerzeugnisse.

Die Erfindung betrifft weiterhin eine Vorrichtung zum Zerlegen von in einer Ebene gekrümmten Rundhölzern in Holzerzeugnisse.

Ein Verfahren und eine Vorrichtung der vorstehend genannten Art sind aus der US 6,039,097 bekannt.

Beim Zerlegen von Baumstämmen in Holzerzeugnisse ist man stets bemüht, eine optimale Holzausbeute zu erzielen. Baumstämme weisen stets eine sich vom Erdende zur Spitze verjüngende Form auf. Der Baumstamm kann dabei im wesentlichen gerade gewachsen oder relativ zu seiner Längsachse gekrümmt sein. Bei derartigen gekrümmten Baumstämmen ist es in erster Näherung ausreichend, von einer einzigen Krümmungsebene auszugehen.

Die eingangs genannte US 6,039,097 beschreibt eine Vorrichtung zum bewegungsgesteuerten Kurvensägen von Baumstämmen. Die Baumstämme werden bei dieser bekannten Vorrichtung quer zu ihrer Längsrichtung mittels eines Querförderers zugeführt und auf diesem Wege mittels eines Scanners vermessen. Aus den Signalen des Scanners wird in einem Rechner eine hinsichtlich der Ausbeute optimierte Bogenlinie für ein nachfolgendes Zerlegen der Baumstämme bestimmt.

Nach Umlenkung ihrer Bewegungsbahn um 90° in der Ebene werden die Baumstämme in Längsrichtung einem Zerlege-Aggregat zugeführt, in dem in Förderrichtung hintereinander ein Paar Anflach-Spaner und eine Doppelwellenkreissäge angeordnet sind. Die Anflach-Spaner sind als Walzen ausgebildet, die mit ihrer Umfangsfläche die Baumstämme seitlich anflachen. Das gesamte Aggregat kann mittels Stellzylindern um eine Hochachse verschwenkt sowie quer zur Förderrichtung verfahren werden, während ein Baumstamm linear durch das Aggregat gefördert wird. Hierzu sind die Stellzylinder mit Bewegungsreglern verbunden, die ihrerseits Steuersignale vom Rechner erhalten. Auf diese Weise werden aus dem jeweiligen Baumstamm in Längsrichtung gekrümmte Holzerzeugnisse herausgesägt, die an der Sägefläche fertig bearbeitet sind.

Bei der bekannten Vorrichtung ist von Nachteil, daß der gesamte Zerlegevorgang für einen kompletten Baumstamm in einem einzigen Aggregat stattfinden muß. Folglich kann der Zerlegevorgang nur zu Holzerzeugnissen führen, die an ihrer Schmalseite noch waldkantig sind. Ein Profilieren der Baumstämme, bei dem eine optimale Zerlegung eines Baumstammes in allseits fertig bearbeitete Holzerzeugnisse (Bretter und Balken) erzielt wird, ist mit der bekannten Anlage weder vorgesehen noch möglich. Außerdem lassen sich nur relativ kurze Baumstammstücke von vielleicht 2 m Länge verarbeiten. Ferner werden bei der bekannten Anlage schlangenlinienförmige Holzerzeugnisse hergestellt, deren Weiterverarbeitung, insbesondere Glättung schwierig ist.

Weitere ähnliche Anlagen mit verschwenk- und quer verfahrbaren Anflach- und Sägeaggregaten sind aus der US 6,039,098 und der US 6,062,280 bekannt.

Aus der DE 42 09 407 A1 ist ein Verfahren bekannt, bei dem ein in einer Krümmungsebene gekrümmt verlaufender Baumstamm zunächst hinsichtlich seiner Außenabmessungen vermessen wird. Der Baumstamm wird dann an zwei gegenüber liegenden Seiten parallel angeflacht, wobei die Anflachungsebene parallel zur Krümmungsebene verläuft. Der Baumstamm wird dann mit einer der beiden angeflachten Seiten auf einen Förderer gelegt und auf diesem mittels eines Haltewerkzeugs von oben fixiert. Der Förderer ist als hin und her laufender Wagen ausgebildet, derart, daß der gesamte Baumstamm über seine gesamte Länge in Eingriff mit einem Paar von Bandsägen gebracht werden kann, die von dem angeflachten Baumstamm seitlich nacheinander Seitenbretter abteilen. Die Bandsägen werden dabei während des Sägevorganges kontinuierlich quer zur Förderrichtung des Förderers verstellt, so daß parallel zur gekrümmten Mittellinie des Baumstammes Seitenbretter konstanter Dicke abgeteilt werden. Nach jedem Durchgang werden die Bandsägeblätter zusätzlich quer zur Förderrichtung um einen bestimmten Schritt versetzt, der der Dicke des als nächstes abzuteilenden Seitenbretts entspricht.

Die bekannte Vorrichtung ist damit nur für relativ einfache Zerlegungsvorgänge geeignet, bei denen waldkantige Seitenbretter erzeugt werden.

Ein weiteres Verfahren der eingangs genannten Art ist aus der DE 33 43 9523 A1 bekannt.

Bei diesem bekannten Verfahren wird ebenfalls ein in einer Ebene gekrümmt verlaufender Baumstamm auf einem Förderer in einer zur Krümmungsebene parallelen Richtung durch Bearbeitungswerkzeuge hindurch gefördert. Diese bestehen aus einem eingangs angeordneten Paar von Anflach-Zerspanern in konischer Bauweise und mit in der Krümmungsebene verlaufenden Drehachsen sowie aus nachgeschalteten Bandsägeaggregaten, die quer zur Förderrichtung des Förderers verstellbar sind. Die Abmessungen des gekrümmten Baumstammes werden bei diesem bekannten Verfahren unmittelbar vor dem Einlauf in den Anflach-Zerspaner mittels seitlicher, am Baumstamm anliegender Taster erfaßt.

Diese Vorgehensweise hat damit den Nachteil, daß eine optimale Zerlegungsstrategie nicht möglich ist, weil zu Beginn des Zerlegungsvorganges Informationen über die Abmessungen des Baumstammes über dessen gesamte Länge fehlen.

Aus der DE 32 44 393 C1 ist ein Verfahren bekannt, bei dem ein in einer Krümmungsebene gekrümmt verlaufender Baumstamm zunächst so ausgerichtet wird, daß die konvexe Seite des Baumstammes in einer vertikalen Richtung oben liegt. Der Baumstamm wird dann an den unten liegenden Enden zunächst angeflacht und dann einer Zerlegung unterworfen.

Aus der DE 198 29 112 C1 und der DE 199 60 319 C1 ist ein Verfahren zum Zerlegen von Baumstämmen bekannt, bei dem die Baumstämme vor dem Abteilen von Seitenbrettern oder Balken zunächst profiliert werden. Hierunter versteht man eine Längsbearbeitung der Baumstämme mit Spanerwerkzeugen, bspw. Fräsern, die entlang des Baumstammes bestimmte Ecken- oder Treppenprofile anbringen, und damit ein sogenanntes Model erzeugen, von dem dann in optimaler Weise Seitenbretter oder Balken abgeteilt werden können, bis dann ggf. noch eine zentrale Hauptware verbleibt. Bei dem bekannten Verfahren wird entlang der auszuspanenden Ecken- oder Treppenprofile zunächst ein Sägeschnitt endlicher Tiefe geführt, um eine Längsnut anzubringen. Das nachfolgende Zerspanerwerkzeug taucht dann mit dem Flugkreis seiner Zerspanermesser in diesen Schlitz oder diese Nut ein, so daß Hackschnitzel erzeugt werden, die im Gegensatz zu herkömmlichen Hackschnitzeln kein dünn auslaufendes Ende aufweisen.

Ein Zerspanerkopf mit konischem Spanermesserträger ist in der DE 30 45 107 C2 beschrieben.

Der vorliegenden Erfindung liegt demgegenüber die Aufgabe zugrunde, Verfahren und Vorrichtungen der eingangs genannten Art dahingehend zu verbessern, daß die genannten Nachteile vermieden werden. Insbesondere soll es möglich sein, Baumstämme mit gekrümmter Gestalt in möglichst präziser und wirtschaftlich opoptimaler Weise in Holzerzeugnisse zu zerlegen. Dabei soll insbesondere auch ein Profilieren der Baumstämme und damit ein Zerlegen in allseits fertig bearbeitete Holzerzeugnisse möglich sein.

Bei einem Verfahren der eingangs genannten Art wird diese Aufgabe erfindungsgemäß durch die folgenden Schritte gelöst:
a) seitliches Anflachen der Rundhölzer mindestens in der Krümmungsebene;
b) lineares Fördern der Rundhölzer in einer zur Krümmungsebene parallelen Ebene;
c) Vermessen der linear geförderten Rundhölzer und Bestimmen einer Bogenlinie der Krümmung;
d) Bearbeiten der linear geförderten Rundhölzer mittels erster Bearbeitungswerkzeuge, wobei die Bearbeitungswerkzeuge während des Durchlaufes der Rundhölzer quer zur Förderrichtung verstellt und durch Drehung um eine zur Krümmungsebene senkrecht verlaufende Achse in Richtung der Bogenlinie derart ausgerichtet werden, daß sie der Bogenlinie folgen;
e) nichtlineares Fördern der Rundhölzer entlang einer der Bogenlinie entsprechenden Förderbahn, wobei Vorschub- und/oder Führungselemente für die Rundhölzer vor dem Durchlauf der Rundhölzer quer zur Förderrichtung derart verstellt und positioniert wurden, daß sie die Rundhölzer entlang der Bogenlinie führen; und
f) Bearbeiten der nichtlinear geförderten Rundhölzer mittels zweiter Bearbeitungswerkzeuge, wobei die zweiten Bearbeitungswerkzeuge vor dem Durchlauf der Rundhölzer derart verstellt und positioniert wurden, daß sie beim Durchlaufen der Rundhölzer entlang der Bogenlinie laufen.

Bei einer Weiterbildung des vorstehend genannten Verfahrens sind folgende Schritte vorgesehen:
a) Zuführen der Rundhölzer mittels eines Querförderers;
b) weiteres Fördern der Rundhölzer mittels eines Kettenförderers;
c) erstes Vermessen der Rundhölzer in einem ersten Scanner;
d) Drehen der Rundhölzer um ihre Längsachse in Abhängigkeit von dem ersten Vermessen, derart, daß eine konvexe Seite der Rundhölzer in Vertikalrichtung nach oben zeigt;
e) Anflachen der Rundhölzer an deren Unterseite mittels eines Abrichtspaners;
f) seitliches Anflachen der Rundhölzer mittels eines Anflach-Zerspaners;
g) zweites Vermessen der Rundhölzer in einem zweiten Scanner;
h) Profilieren der Rundhölzer in Abhängigkeit von dem zweiten Vermessen mittels mindestens eines Profilierers;
i) Absägen von Seitenbrettern von den profilierten Rundhölzern mittels eines ersten Sägeaggregates;
j) Drehen der Rundhölzer um ihre Längsachse um 90°;
k) drittes Vermessen der Rundhölzer in einem dritten Scanner und Bestimmen einer Bogenlinie in der Krümmungsebene;
l) weiteres lineares Fördern der Rundhölzer und Bearbeiten der linear geförderten Rundhölzer mittels erster Bearbeitungswerkzeuge, wobei die Bearbeitungswerkzeuge während des Durchlaufes der Rundhölzer quer zur Förderrichtung verstellt und durch Drehung um eine zur Krümmungsebene senkrecht verlaufende Achse in Richtung der Bogenlinie derart ausgerichtet werden, daß sie der Bogenlinie folgen;
m) viertes Vermessen der Rundhölzer in einem vierten Scanner;
n) nichtlineares Fördern der Rundhölzer entlang einer der Bogenlinie entsprechenden Förderbahn, wobei Vorschub- und/oder Führungselemente für die Rundhölzer vor dem Durchlauf der Rundhölzer quer zur Förderrichtung derart verstellt und positioniert wurden, daß sie die Rundhölzer entlang der Bogenlinie führen;
o) Bearbeiten der nichtlinear geförderten Rundhölzer mittels zweiter Bearbeitungswerkzeuge, wobei die zweiten Bearbeitungswerkzeuge vor dem Durchlauf der Rundhölzer derart verstellt und positioniert wurden, daß sie beim Durchlaufen der Rundhölzer entlang der Bogenlinie laufen; und
p) Zerteilen der Rundhölzer in einem zweiten Sägeaggregat.

Bei einer Vorrichtung der eingangs genannten Art wird die Aufgabe erfindungsgemäß durch die folgenden Merkmale gelöst:
a) Mittel zum seitliches Anflachen der Rundhölzer mindestens in der Krümmungsebene;
b) Mittel zum linearen Fördern der Rundhölzer in einer zur Krümmungsebene parallelen Ebene;
c) Mittel zum Vermessen der linear geförderten Rundhölzer und Bestimmen einer Bogenlinie der Krümmung;
d) Mittel zum Bearbeiten der linear geförderten Rundhölzer mittels erster Bearbeitungswerkzeuge, wobei die Bearbeitungswerkzeuge während des Durchlaufes der Rundhölzer quer zur Förderrichtung verstellt und durch Drehung um eine zur Krümmungsebene senkrecht verlaufende Achse in Richtung der Bogenlinie derart ausgerichtet werden, daß sie der Bogenlinie folgen;
e) Mittel zum nichtlinearen Fördern der Rundhölzer entlang einer der zweiten Bogenlinie entsprechenden Förderbahn, wobei Vorschub- und/oder Führungselemente für die Rundhölzer vor dem Durchlauf der Rundhölzer quer zur Förderrichtung derart verstellt und positioniert wurden, daß sie die Rundhölzer entlang der Bogenlinie führen; und
f) Mittel zum Bearbeiten der nichtlinear geförderten Rundhölzer mittels zweiter Bearbeitungswerkzeuge, wobei die zweiten Bearbeitungswerkzeuge vor dem Durchlauf der Rundhölzer derart verstellt und positioniert wurden, daß sie beim Durchlaufen der Rundhölzer entlang der Bogenlinie laufen.

Bei einer bevorzugten Weiterbildung der vorstehend genannten Vorrichtung sind folgende Merkmale vorgesehen:
a) ein Querförderer zum Zuführen der Rundhölzer;
b) ein Kettenförderer zum weiteren Fördern der Rundhölzer;
c) ein erster Scanner zum ersten Vermessen der Rundhölzer;
d) eine erste Drehvorrichtung zum Drehen der Rundhölzer um ihre Längsachse in Abhängigkeit von dem ersten Vermessen, derart, daß eine konvexe Seite der Rundhölzer in Vertikalrichtung nach oben zeigt;
e) ein Abrichtspaner zum Anflachen der Rundhölzer an deren Unterseite;
f) ein Anflach-Zerspaner zum seitlichen Anflachen der Rundhölzer;
g) ein zweiter Scanner zum zweiten Vermessen der Rundhölzer;
h) mindestens ein Profilierer zum Profilieren der Rundhölzer in Abhängigkeit von dem zweiten Vermessen;
i) ein erstes Sägeaggregat zum Absägen von Seitenbrettern von den profilierten Rundhölzern;
j) eine zweite Drehvorrichtung zum Drehen der Rundhölzer um ihre Längsachse um 90°;
k) ein dritter Scanner zum dritten Vermessen der Rundhölzer und zum Bestimmen einer Bogenlinie in der Krümmungsebene;
l) ein Linear-Förderer zum weiteren linearen Fördern der Rundhölzer und mit ersten Bearbeitungswerkzeugen zum Bearbeiten der linear geförderten Rundhölzer, wobei die Bearbeitungswerkzeuge während des Durchlaufes der Rundhölzer quer zur Förderrichtung verstellt und durch Drehung um eine zur Krümmungsebene senkrecht verlaufende Achse in Richtung der Bogenlinie derart ausgerichtet werden, daß sie der Bogenlinie folgen;
m) ein vierter Scanner zum vierten Vermessen der Rundhölzer;
n) ein Nichtlinear-Förderer zum nichtlinearen Fördern der Rundhölzer entlang einer der Bogenlinie entsprechenden Förderbahn, wobei Vorschub- und/oder Führungselemente für die Rundhölzer vor dem Durchlauf der Rundhölzer quer zur Förderrichtung derart verstellt und positioniert wurden, daß sie die Rundhölzer entlang der Bogenlinie führen;
o) zweite Bearbeitungswerkzeuge zum Bearbeiten der nichtlinear geförderten Rundhölzer, wobei die zweiten Bearbeitungswerkzeuge vor dem Durchlauf der Rundhölzer derart verstellt und positioniert wurden, daß sie beim Durchlaufen der Rundhölzer entlang der Bogenlinie und in Abhängigkeit von dem vierten Vermessen laufen; und
p) ein zweites Sägeaggregat zum Zerteilen der Rundhölzer.

Die der Erfindung zugrunde liegende Aufgabe wird auf diese Weise vollkommen gelöst.

Die Erfindung gestattet es nämlich, beim Zerlegen von gekrümmten Baumstämmen ein erheblich höheres Maß an Optimierung der Holzausbeute zu erreichen. Insbesondere kann im Gegensatz zu herkömmlichen Anlagen mit verschwenk- und quer verfahrbarem Anflach- und Kreissägeaggregat der eingangs genannten Art mit einer einzigen Bearbeitungsphase eine in einer ersten Bearbeitungsphase angebrachte Bogenlinie in einer zweiten oder in noch weiteren Bearbeitungsphasen exakt wiederaufgenommen werden. Auf diese Weise könne selbst äußerst differenzierte Profilierverfahren mit hoher Präzision durchgeführt werden.

Gegenüber dem herkömmlichen, relativ einfachen Verfahren mit einfachen Bandsägen ist erfindungsgemäß auch der Einsatz von Kreissägeaggregaten, insbesondere von Mehrfachwellen-Kreissägeaggregaten möglich, denen z.B. eine Profilieranlage vorgeschaltet ist. Allerdings können im Rahmen der vorliegenden Erfindung auch Bandsägen zum Zerlegen der Rundhölzer eingesetzt werden.

Insbesondere dadurch, daß aus einem zunächst ermittelten Krümmungsprofil des Baumstammes ein vorgegebener Krümmungsverlauf ermittelt wird, dem der nachfolgende Zerlegungsvorgang folgt, ist es möglich, die Holzausbeute zu optimieren.

Bei einer bevorzugten Ausführungsform der Erfindung werden die Vorschub- und/oder Führungselemente um eine senkrecht zur Krümmungsebene verlaufende Achse gedreht.

Diese Maßnahme hat den Vorteil, daß auf konstruktiv einfache Weise der nichtlineare Förderweg für die Rundhölzer mit konventionellen, vertikalachsigen Elementen aufgebaut werden kann.

Bei einer Variante des vorgenannten Ausführungsbeispiels werden die Vorschub- und/oder Führungselemente um eine parallel zur Krümmungsebene verlaufende Achse gedreht.

Diese Variante ist von Vorteil, wenn z.B. aus Gründen einer gewünschten niedrigen Bauhöhe eine flache Anordnung mit horizontalachsigen Elementen bevorzugt wird.

Eine weitere Ausführungsform der Erfindung zeichnet sich dadurch aus, daß die zweiten Bearbeitungswerkzeuge und/oder die Vorschub- und/oder Führungselemente an einem Eingang und/oder an einem Ausgang eines Sägeaggregates zum Aufteilen der Rundhölzer in Bretter oder Balken angeordnet werden.

Dieses Ausführungsbeispiel illustriert, daß die Erfindung mit Vorteil bei unterschiedlichen Bearbeitungsstationen, vorzugsweise bei Sägeaggregaten, eingesetzt werden kann.

Eine besonders gute Wirkung wird erfindungsgemäß erzielt, wenn die Bearbeitungswerkzeuge und/oder die Vorschub- und/oder Führungselemente paarweise auf gegenüberliegenden Seiten des Rundholzes angeordnet sind.

Dadurch ergibt sich nämlich in an sich bekannter Weise eine optimale und sichere Führung bzw. Förderung der Rundhölzer.

Bei einer Weiterbildung dieses Ausführungsbeispiels sind die Paare von Bearbeitungswerkzeugen und/oder von Vorschub- und/ oder Führungselementen mit konstantem Abstand zueinander angeordnet.

Dies führt zu Holzerzeugnissen konstanter Dicke.

Besonders bevorzugt ist, wenn die Rundhölzer mit ihrem dicken Ende voran gefördert werden.

Diese Maßnahme hat den Vorteil, daß beim Einlaufen der Rundhölzer in Bearbeitungswerkzeuge sogleich eine Führungsfläche im Bereich des dicken Endes entsteht. Dadurch können die Rundhölzer von Anfang an sicher geführt werden.

Bei einem ersten bevorzugten Anwendungsbereich der Erfindung fräst mindestens eines der Bearbeitungswerkzeuge, während bei einem zweiten bevorzugten Anwendungsbereich das mindestens eine Bearbeitungswerkzeug sägt. Die Bearbeitungswerkzeuge können folglich als Fräser, Zerspaner, Kreissägen, Bandsägen usw. ausgebildet sein.

Schließlich ist bevorzugt, wenn die Rundhölzer vor dem Schritt des nichtlinearen Förderns an einer sich in Förderrichtung erstreckenden, linearen Führung mit ihrer konvexen Seite abgerollt werden.

Diese Maßnahme hat den Vorteil, daß die Rundhölzer bei ihrem Übergang vom linearen in den nichtlinearen Förderer stetig geführt werden.

Weitere Vorteile ergeben sich aus der nachfolgenden Beschreibung der beigefügten Zeichnung.

Es versteht sich, daß die vorstehend genannten und die nachstehend noch zu erläuternden Merkmale nicht nur in der angegebenen Kombination sondern auch in anderen Kombinationen oder in Alleinstellung verwendbar sind, ohne den Rahmen der vorliegenden Erfindung zu verlassen.

Auzsführunsgbeispiele der Erfindung sind in der Zeichnung dargestellt und werden in der nachfolgenden Beschreibung näher erläutert.

Es zeigen:
- Figuren 1A-1G: sieben Abschnitte eines Ausführungsbeispiels einer erfindungsgemäßen Vorrichtung, die stromabwärts in Holzförderrichtung hinterein- ander angeordnet sind; und
- Figuren 2 - 16: fünfzehn Querschnittsdarstellungen von Baum- stämmen bzw. Vorrichtungsaggregaten entlang der Linien I-I bis XVI-XVI in Fig. 1 zur Er- läuterung der Verfahrensschritte, wenn die Baumstämme die Vorrichtung gemäß Fig. 1 durchlaufen.

Die in Figur 1 dargestellte Vorrichtung ist eine Profilieranlage, deren wesentliche Eigenschaften zunächst zusammengefaßt dargestellt werden sollen:

Ein gekrümmter Baumstamm bzw. allgemein ausgedrückt, ein Rundholz, wird in einem Scanner vermessen (Fig. 1A bzw. lE). Aus der vermessenen Krümmung des Baumstammes bzw. Models wird ein Bogen von vorzugsweise konstanter Krümmung ermittelt, der eine optimale Ausbeute des unregelmäßig gewachsenen Baumstamms zuläßt.

Das gekrümmte Model wird in einer ersten Förderphase exakt geradeaus vorgeschoben. Während dieses Vorschubes wird mittels Spanern eine Bogenkontur aus dem Baumstamm herausgearbeitet (Fig. lE). Die Spaner drehen sich um eine Achse senkrecht zur Krümmungsebene und sind zum Abfahren der Bogenkontur während des Durchlaufs des Baumstammes zusätzlich quer zur Förderrichtung des Baumstammes verschiebbar.

Nach der Bearbeitung durch die Spaner erhält man ein vierseitig, planparallel bearbeitetes Model, das in der Krümmungsebene gerade ist, jedoch senkrecht zur Krümmungsebene von Anfang bis zum Ende einen Bogen mit vorzugsweise konstantem Krümmungsradius aufweist. Die Außenflächen der Bogenkontur haben folglich bevorzugt den gleichen Abstand, können aber z.B. auch konisch aufeinander zulaufen.

Das in der vorstehend genannten Weise erzeugte Model wird in einer zweiten Förderphase längs einer gekrümmten Förderbahn durch Vorschubelemente oder Walzen hindurchgeführt, die während des Durchlaufs des Models ortsfest angeordnet sind (Fig. 1F). Deren Achse verläuft ebenfalls vertikal zur Krümmungsebene. Die Vorschubelemente oder Walzen sind vorzugsweise paarweise zueinander angeordnet. Auf diese Weise wird das Model durch Bearbeitungswerkzeuge hindurchgeschoben, bspw. Profilierwerkzeuge oder Sägewerkzeuge, insbesondere Kreissägen, die ebenfalls während des Durchlaufs des Models ortsfest sind.

Die senkrecht zur Krümmungsebene verlaufenden Achsen der Vorschubelemente oder Walzen werden in ihrer Lage zuvor individuell auf den vorher bestimmten z.B. konstanten Bogenradius eingestellt, derart, daß sich die Bearbeitungswerkzeuge jeweils im Bereich des Bogenhöhepunktes befinden.

Alternativ ist es in dieser zweiten Förderphase auch möglich, Vorschubelemente zu benutzen, deren Achse parallel zur Krümmungsebene verläuft. In diesem Falle wird die Vorschubrichtung des jeweiligen Vorschubelementes auf die Krümmung des durchlaufenden Models eingestellt. Dies geschieht dadurch, daß die Achsen dieser Vorschubelemente innerhalb der Krümmungsebene um eine Drehachse verschwenkt werden, die senkrecht zur Krümmungsebene verläuft.

Die letztgenannten Vorschubelemente werden bevorzugt zum Ausziehen des Models aus Bearbeitungsaggregaten, insbesondere aus Kreissägeaggregaten, eingesetzt (Fig. 1G).

Dies vorausgeschickt sollen Einzelheiten der Erfindung wie folgt anhand der Zeichnung erläutert werden:

Fig. 1A zeigt den Zugangsbereich zu dem dargestellten Ausführungsbeispiel einer erfindungsgemäßen Vorrichtung. Über einen in der linken Hälfte von Fig. 1A erkennbaren und in der Zeichenebene von oben kommenden Querförderer 10 gelangen Baumstämme, bzw. allgemein gesprochen Rundhölzer, in noch undefinierter Drehlage 12, 12', 12" unter Umlenkung ihres Förderweges um 90° auf einen in Fig. 1A von links nach rechts verlaufenden Längsförderer, z.B. einen Blockzug 14. In diesem Zustand (Linie II-II) haben die Rundhölzer 12 noch den in Fig. 2 gezeigten natürlichen kreisförmigen Querschnitt. Sie werden vorzugsweise auf dem Blockzug 14 mit ihrem dicken Ende voraus gefördert.

Der Blockzug 14 fördert das Rundholz 12, zu einem ersten Scanner 16, in dem das Rundholz 12 vermessen wird. Dies ist (Linie III-III) in Fig. 3 dargestellt.

Nach Verlassen des ersten Scanners 16 fördert der Blockzug 14 das Rundholz 12 weiter zu einer Drehvorrichtung 18, wie dies in Fig. 1B dargestellt ist. In dieser Drehvorrichtung 18 wird das in seiner Drehlage bis dahin noch undefinierte Rundholz 12 in Abhängigkeit vom Ergebnis der Messung im ersten Scanner 16 um seine Längsachse so gedreht, daß es mit seiner konvexen Seite der Krümmung in Vertikalrichtung nach oben zeigt, d.h. in einer Richtung senkrecht zur Zeichenebene von Fig. 1B. Dies ist in der bereits erwähnten DE 32 44 393 C1 im einzelnen beschrieben, auf die hiermit verwiesen werden darf.

Nach diesem Zentriervorgang wird das Rundholz 12 einem Abrichtspaner 20 zugeführt, der das Rundholz 12 an seiner Unterseite anflacht, wie dies (Linie IV-IV) in Fig. 4 dargestellt ist (Einzelheiten hierzu siehe ebenfalls in der vorerwähnten DE 32 44 393 C1).

Das Rundholz 12 gelangt nun zu einem Anflach-Zerspaner 22, wie er von der Anmelderin unter der Typenbezeichnung FZ5 vertrieben wird. In dem Anflach-Zerspaner 22 wird das Rundholz 12 seitlich angeflacht, wie dies (Linie V-V) in Fig. 5 dargestellt ist.

Das Rundholz 12 durchläuft nun, wie Fig. 1C zeigt, diverse lange Führungen 24a - 24e und wird auf diesem Wege in einem zweiten Scanner 26 hinsichtlich der noch abzutrennenden Seitenbretter vermessen (Linie VI-VI). Dies ist in Fig. 6 dargestellt. Vorzugsweise werden dabei maximal zwei Seitenbretter je Seite vorgesehen.

Fig. 1C zeigt weiterhin, daß das Rundholz 12 jetzt in den Bereich von zwei hintereinander geschalteten Profilierern 28 und 30 gerät, wie sie von der Anmelderin unter der Typenbezeichnung FR15 vertrieben werden. Die Rundhölzer 12 werden in diesen Profilierern 28 und 30 derart profiliert (Linien VII-VII und VIII-VIII), wie dies in den Figuren 7 und 8 dargestellt ist und es entsteht ein sog. Model mit einer vorbestimmten Zahl von Ecken. Beim Ausspanen der Ecken werden dabei Hackschnitzel optimaler Form herausgearbeitet.

Vor dem Ausspanen der Eckenbereiche wird nämlich ein Sägeschnitt endlicher Tiefe durchgeführt, um eine Längsnut im Baumstamm zu erzeugen. Die Eckenfräser oder Spaner zum Ausspanen der Ecke reichen mit dem Flugkreis ihrer Spanermesser bis in diese Längsnut hinein. Auf diese Weise werden Hackschnitzel optimaler Formgebung erzeugt. Dies ist mit weiteren Einzelheiten in den bereits oben erwähnten DE 198 29 112 C1 sowie DE 199 60 319 C1 beschrieben, auf die für weitere Einzelheiten verwiesen werden darf.

In einer nachfolgenden Doppelwellen-Kreissäge 32, wie sie von der Anmelderin unter der Typenbezeichnung DWK T 2 vertrieben wird, werden von dem zuvor profilierten Rundholz 12 oder Model Seitenbretter abgesägt (Linie IX-IX), wie dies in Fig. 9 dargestellt ist. Diese Seitenbretter werden, wie Fig. 1D zeigt, bei 34 abgetrennt und seitlich weg gefördert. Anstelle der Doppelwellenkreissäge 32 kann an dieser Stelle auch ein Bandsägeaggregat eingesetzt werden

Das Model gelangt nun auf eine Drehvorrichtung 36, in der das in diesem Augenblick noch mit der konvexen Seite nach oben stehende Model in Förderrichtung nach links gedreht wird (Linie X-X). Dies ist in Fig. 10 mit einem Pfeil eingezeichnet. Die konvexe Seite 12a des Models liegt somit in der Darstellung der Figur 1D oben.

Nach einer vorzentrierung über Elemente 38 und 40, wobei das Element 40 ein unten liegender Kettenförderer (Blockzugkette) ist, wird das nun in seiner Krümmungsebene liegende Model , wie Fig. 1E zeigt, gemäß der oben erwähnten ersten Förderphase mit dem gekrümmten Bogen in Förderrichtung nach rechts in absolut gerader, d.h. linearer Ausrichtung durch einen dritten Scanner 42 geschoben (Linie XI-XI). Dies ist in Fig. 11 dargestellt. In dem dritten Scanner 42 wird das Model im Hinblick darauf vermessen, wie später ein Bahnsägeschnitt entlang einer gekrümmten Kurve mit vorzugsweise konstanter Krümmung vorgenommen werden soll, der eine optimale Ausbeute des an sich unregelmäßig gewachsenen Rundholzes zuläßt. Der dritte Scanner ermittelt zusammen mit einem zugehörigen Rechner also eine entsprechend optimierte Bogenlinie, die in Fig. 1F mit dem Bezugszeichen 80 bezeichnet ist. Die Bogenlinie 80 hat vorzugsweise einen konstanten Krümmungsradius, ist also eine Kreislinie.

Der gerade Transport des Models wird dabei dadurch garantiert, daß das Model nach dem Ausrichtvorgang ausschließlich mittels von oben wirkender Andrückbalken auf den unten liegenden Kettenförderer 40 gedrückt und auf diese Weise gerade geführt wird. Daran schließt sich ein gerade förderndes Walzenaggregat 44a an.

Das Model wird nun in einem konischen Anflach-Zerspaner 46 oder Anflach-Fräsaggregat, wie er von der Anmelderin unter der Typenbezeichnung FZ25 (Einzelheiten vgl. DE 30 45 107 C2) vertrieben wird, beidseitig angeflacht, so daß ein planparalleles, seitlich gekrümmtes Model entsteht. Der Anflach-Zerspaner 46 ist um seinen Mittelpunkt 48 verschwenkbar sowie in einer Richtung 52 quer zur Förderrichtung der Model verschiebbar, wie in Fig. 1E mit zwei Doppelpfeilen 50, 54 angedeutet. Auf diese Weise kann man den Anflach-Zerspaner 46 so positionieren, daß es das Model entlang der vorbestimmten Bogenlinie seitlich anflacht. Die Querschnittsform und die Ausrichtung des Models in diesem Augenblick (Linie XII-XII) sind in Fig. 12 dargestellt.

Der Anflach-Zerspaner 46 erledigt demnach das bereits mehrfach erläuterte Bahnfräsverfahren, bei dem der Anflach-Zerspaner 46 um seinen Mittelpunkt 48 verdrehbar ist und bei vorzugsweise konstanter Öffnung des Anflach-Zerspaners 46 zusätzlich in der Richtung 52 seitlich "tanzend", d.h. quer zur Förderrichtung der Model verschoben werden kann. Auf diese Weise kann die vorher bestimmte Bogenlinie des Models bei exakt geradem Vorschub des Models bearbeitet werden. Am Eingang bzw. am Ausgang des Anflach-Zerspaners 46 sind als Einzugsaggregat bzw. als Auszugsaggregat die Walzenpaare 44a und 44b vorgesehen. Diese Walzenpaare 44a, 44b dienen bevorzugt ebenfalls der geraden Führung der Model, sie können aber auch entsprechend dem Anflach-Zerspaner 46 verschwenkt werden.

Demgegenüber durchläuft in einer nachfolgenden, zweiten Bearbeitungsphase das Rundholz 12 bzw. Model die entsprechenden Stationen nicht auf linear geführtem Weg, sondern vielmehr auf einer der vorbestimmten Bearbeitungsbahn bzw. Bogenlinie entsprechenden gekrümmten Bahn. Die Bearbeitungswerkzeuge sind in diesem Falle ebenso wie die Vorschubelemente oder Walzen entsprechend dieser Bogenlinie ortsfest voreingestellt und ändern ihre Lage während des Durchlaufs des Models nicht. Die zweite Phase wird bei dem beschriebenen Ausführungsbeispiel bevorzugt im Bereich hinter dem Anflach-Zerspaner 46 verwendet.

Diese zweite Bearbeitungsphase des erfindungsgemäßen Verfahrens soll nun anhand der Figuren 1F und 1G näher beschrieben werden.

Am Ausgang des ausziehenden Walzenaggregates 44b (Linie XII-XII) liegt ein planparalleles, aber seitlich gekrümmtes Model vor (vergleiche Figur 12). Dieses gelangt mit seiner konvexen Seite 12a in Förderrichtung links liegend auf einen Förderer 58. Auf dem Weg dorthin hat ein vierter Scanner 56 die Waldkantenkonturen der später zu profilierenden Seitenbretter erfaßt und daraus die Seitenbrettbreite sowie deren Dicke errechnet. Das vom Anflach-Zerspaner 46 vorbearbeitete, gekrümmte Model läuft nun, von der unten liegenden Kette ohne obere Andrückelemente weiter gefördert, in einen sich verengenden Kanal ein, der in Figur 1F bei 60 gezeigt ist. Der Kanal 60 selbst besteht dabei aus einer vertikalen Transportfläche oder Kette 62 sowie einer einstellbaren Kanalbegrenzung 64 auf der gegenüberliegenden Seite des Förderers 58.

Wenn eine den Zwischenraum zwischen der vertikalen Transportfläche 62 und der einstellbaren Kanalbegrenzung 64 verjüngende Kette 66 in Eingriff mit dem Model kommt, rollt sich das krumme Model über seinen konvexen Rücken ab, der an der senkrechten Transportfläche 62 anliegt.

Auf diese Weise wird erreicht, daß sich das gekrümmte Model durch eine sanfte Ausrichtbewegung, nämlich ein Abrollen an seinem konvexen Rücken, vorpositionierten Führungsrollen 68 und 70 stetig nähert. Es wird dann von diesen zusammen mit dem als Zentrierung wirkenden, sich verengenden Kanal 60 und der vertikalen Transportfläche oder -kette 62 in die richtige Stellung positioniert.

Das Model wird nun mittels in ihrer Lage individuell für jedes Model voreinstellbaren aber während des Durchlaufs des Models ortsfesten Vorschubelementen oder Rollen durch Profilierwerkzeuge hindurch geschoben. In Fig. 1F ist dies durch die Rollen 68 und 70 sowie weitere Rollen 72, 74, 76 und 78 veranschaulicht, die vorzugsweise jeweils paarweise angeordnet sind. Beispielhaft für das Rollenpaar 68 ist mit Doppelpfeilen 69 angedeutet, daß die Rollen 68 - 78 quer zur Förderrichtung des Models verstellbar sind.

Die Achsen der Vorschubelemente oder Rollen 68 - 78 stehen vertikal zur Krümmungsebene. Die Achsen werden vor Beginn des bearbeitungsvorganges jede für sich entlang der Bogenlinie 80 mit vorzugsweise konstantem Radius eingestellt, die zuvor aufgrund der individuellen Vermessung jedes einzelnen Models im dritten Scanner 42 für eine optimale Nutzholzausbeute ermittelt wurde. Auf diese Weise befindet sich ein zugehöriges Bearbeitungswerkzeug jeweils im Bereich des Bogenhöhepunktes. Dabei wird hinsichtlich der Lage und Position der Waldkante des Models bzw. hinsichtlich der Dicke der abzusägenden Seitenbretter auch das Meßergebnis des vierten Vermessungsvorganges im vierten Scanner 56 berücksichtigt.

Die zugehörigen Zerspaner sind bei 82 und 84 dargestellt. Die Zerspaner 82, 84 werden von der Anmelderin unter der Typenbezeichnung FR15 vertrieben. In den Zerspanern 82 und 84 wird das Model ausgespant (Linien XIV-XIV und XV-XV), wie dies in den Figuren 14 und 15 dargestellt ist. Auch die Zerspaner 82 und 84 sind, ähnlich wie der Anflach-Zerspaner 46, um eine Hochachse drehbar und quer zur Förderrichtung der Model verschiebbar. Sie sind daher in der beschriebenen Weise auf eine Position entlang der Bogenlinie 80 einstellbar und dort in tangentialer Richtung der Bogenlinie 80 ausrichtbar, wobei diese Position während des Bearbeitungsvorganges am Model raumfest ist.

In der vorstehenden Erläuterung wurde bereits dargelegt, daß im Gegensatz zur Vorgehensweise beim Anflach-Zerspaner 46 in Figur 1E im Bereich der mit 68 bis 84 bezeichneten Aggregate der bereits am Model erzeugte Bogen 80 durch diese Aggregate insgesamt nachgebildet wird, indem diese Aggregate entsprechend entlang der Bogenlinie 80 positioniert und ausgerichtet werden. Es handelt sich hier also im Prinzip um einen Kopiervorgang. Die Anordnung der Transportaggregate bzw. Rollen 68 - 78 wird dabei statisch überbestimmt. Diese Überbestimmung dient dazu, eventuelle Verformungen des Holzes, die nicht dem errechneten Bogen entsprechen, zurückzustellen. Zu diesem Zweck sind auch vor jedem Bearbeitungsaggregat bzw. Zerspaner 82, 84 zusätzlich seitliche Führungsbacken angebracht, so daß eine genaue Zentrierung für die jeweiligen Bearbeitungswerkzeuge trotz möglicher Freisetzung von Spannungen im Holz durch die jeweils vorgenommenen Bearbeitungen bewirkt wird.

Die gleichmäßige Bogenlinie 80 mit einem von der Krümmung des Rundholzes abhängigen Bogenradius hat seinen Hochpunkt bei 86 in Figur 1F.

In Figur 1F ist beispielhaft für den Zerspaner 82 mit 83 eine Nutsäge bezeichnet und mit 85 ein Profilierfräser angedeutet. Diese Aggregate 83, 85 werden senkrecht zur Förderrichtung auf eine Position auf dem Bogen 80 verschoben, also entlang der Bogenlinie 80 ortsfest positioniert. Bei diesem Abschnitt des erfindungsgemäßen Verfahrens werden Hackschnitzel erzeugt, wie dies in der bereits erwähnten DE 198 29 112 C1 sowie der DE 199 60 319 C1 im einzelnen beschrieben ist.

Das profilierte Model läuft dann auf den weiter durchlaufenden und in Figur 1G erneut dargestellten Kettenförderer 58', der gleichfalls stromabwärts mit einem sich verjüngenden Kanal 60' sowie einer entsprechenden Kette 66' versehen ist. Das Model gelangt von dort auf eine aufschneidende Doppelwellen-Kreissäge 88, wie sie von der Anmelderin unter der Typenbezeichnung DWK T 6 vertrieben wird. Die Sägeblätter der Doppelwellen-Kreissäge 88 sind in Figur 1G mit 89 bezeichnet. Auch hier kann anstelle der Doppelwellenkreissäge 88 ein Bandsägeaggregat eingesetzt werden.

In der Doppelwellen-Kreissäge 88 wird das Model in Holzerzeugnisse zerlegt (Linie XVI-XVI). Dies ist in Einzelheiten in Fig. 16 gezeigt.

Der Doppelwellen-Kreissäge 88 nachgeschaltet sind Auszugsrollen 90. Die Auszugsrollen 90 dienen zum Herausbefördern der Seitenbretter und sonstigen Holzerzeugnisse aus der Doppelwellen-Kreissäge 88.

Für die Positionierung und Wirkungsweise der Führungsrollen 86 sowie der Auszugsrollen 90 gilt das, was bereits weiter vorne hinsichtlich der zweiten Alternative des Förderverfahrens gesagt wurde. Diese Elemente sind ebenfalls bevorzugt ortsfest entlang der gebogenen Bearbeitungsbahn angeordnet. Bei den Auszugsrollen 90 kommt hinzu, daß diese infolge der Ausrichtung ihrer Drehachsen parallel zur Krümmungsebene insgesamt verschwenkbar ausgebildet sind, wie mit Doppelpfeilen 92 in Figur 1G angedeutet. Die Schwenkachse verläuft dabei senkrecht zur Krümmungsebene.

Die Einstellung ist daher ebenfalls ein durch die positionierenden Elemente erzeugter bogenförmiger Kopiervorgang, dessen Hochpunkt auf der Mitte der Sägewelle bei 94 liegt.

Das nun vollständig aufgesägte Model wird nun in einen Trennkeil 96 entlassen, der seinerseits in einem Bereich 98 die Seitenbretter abscheidet und die Hauptware über ein Förderelement weiter befördert.

## Patentansprüche

1. Verfahren zum Zerlegen von in einer Ebene gekrümmten Rundhölzern (12) in Holzerzeugnisse, mit den Schritten:
a) seitliches Anflachen der Rundhölzer (12) mindestens in der Krümmungsebene;
b) lineares Fördern der Rundhölzer (12) in einer zur Krümmungsebene parallelen Ebene;
c) Vermessen der linear geförderten Rundhölzer (12) und Bestimmen einer Bogenlinie (80) der Krümmung;
d) Bearbeiten der linear geförderten Rundhölzer (12) mittels erster Bearbeitungswerkzeuge (46), wobei die Bearbeitungswerkzeuge (46) während des Durchlaufes der Rundhölzer (12) quer zur Förderrichtung verstellt (54) und durch Drehung (50) um eine zur Krümmungsebene senkrecht verlaufende Achse in Richtung der Bogenlinie (80) derart ausgerichtet werden, daß sie der Bogenlinie (80) folgen;
e) nichtlineares Fördern der Rundhölzer (12) entlang einer der Bogenlinie (80) entsprechenden Förderbahn, wobei Vorschub- und/oder Führungselemente (68 - 78; 90) für die Rundhölzer (12) vor dem Durchlauf der Rundhölzer (12) quer zur Förderrichtung derart verstellt und positioniert wurden, daß sie die Rundhölzer (12) entlang der Bogenlinie (80) führen; und
f) Bearbeiten der nichtlinear geförderten Rundhölzer (12) mittels zweiter Bearbeitungswerkzeuge (82, 84), wobei die zweiten Bearbeitungswerkzeuge (82, 84) vor dem Durchlauf der Rundhölzer (12) derart verstellt und positioniert wurden, daß sie beim Durchlaufen der Rundhölzer (12) entlang der Bogenlinie (80) laufen.

2. Verfahren nach Anspruch 1, mit den Schritten:
a) Zuführen der Rundhölzer (12) mittels eines Querförderers (10);
b) weiteres Fördern der Rundhölzer (12) mittels eines Kettenförderers (14);
c) erstes Vermessen der Rundhölzer (12) in einem ersten Scanner (16);
d) Drehen (18) der Rundhölzer (12) um ihre Längsachse in Abhängigkeit von dem ersten Vermessen, derart, daß eine konvexe Seite (12a) der Rundhölzer (12) in Vertikalrichtung nach oben zeigt;
e) Anflachen der Rundhölzer (12) an deren Unterseite mittels eines Abrichtspaners (20);
f) seitliches Anflachen der Rundhölzer (12) mittels eines Anflach-Zerspaners (22);
g) zweites Vermessen der Rundhölzer (12) in einem zweiten Scanner (26);
h) Profilieren der Rundhölzer (12) in Abhängigkeit von dem zweiten Vermessen mittels mindestens eines Profilierers (28, 30);
i) Absägen von Seitenbrettern von den profilierten Rundhölzern (12) mittels eines ersten Sägeaggregates (32);
j) Drehen (36) der Rundhölzer (12) um ihre Längsachse um 90°;
k) drittes Vermessen der Rundhölzer (12) in einem dritten Scanner (42) und Bestimmen einer Bogenlinie (80) in der Krümmungsebene;
l) weiteres lineares Fördern der Rundhölzer (12) und Bearbeiten der linear geförderten Rundhölzer (12) mittels erster Bearbeitungswerkzeuge (46), wobei die Bearbeitungswerkzeuge (46) während des Durchlaufes der Rundhölzer (12) quer zur Förderrichtung verstellt (54) und durch Drehung (50) um eine zur Krümmungsebene senkrecht verlaufende Achse in Richtung der Bogenlinie (80) derart ausgerichtet werden, daß sie der Bogenlinie (80) folgen;
m) viertes Vermessen der Rundhölzer in einem vierten Scanner (56);
n) nichtlineares Fördern der Rundhölzer (12) entlang einer der Bogenlinie (80) entsprechenden Förderbahn, wobei Vorschub- und/oder Führungselemente (68 - 78; 90) für die Rundhölzer (12) vor dem Durchlauf der Rundhölzer (12) quer zur Förderrichtung derart verstellt und positioniert wurden, daß sie die Rundhölzer (12) entlang der Bogenlinie (80) führen;
o) Bearbeiten der nichtlinear geförderten Rundhölzer (12) mittels zweiter Bearbeitungswerkzeuge (82, 84), wobei die zweiten Bearbeitungswerkzeuge (82, 84) vor dem Durchlauf der Rundhölzer (12) derart verstellt und positioniert wurden, daß sie beim Durchlaufen der Rundhölzer (12) entlang der Bogenlinie (80) und in Abhängigkeit von dem vierten Vermessen laufen; und
p) Zerteilen der Rundhölzer (12) in einem zweiten Sägeaggregat (88).

3. Verfahren nach Anspruch 1 oder 2, **dadurch gekennzeichnet, daß** die Vorschub- und/oder Führungselemente (68 - 78) um eine senkrecht zur Krümmungsebene verlaufende Achse gedreht werden.

4. Verfahren nach einem oder mehreren der Ansprüche 1 bis 3, **dadurch gekennzeichnet, daß** die Vorschub- und/oder Führungselemente (90) um eine parallel zur Krümmungsebene verlaufende Achse gedreht werden.

5. Verfahren nach einem oder mehreren der Ansprüche 1 bis 4, **dadurch gekennzeichnet, daß** die zweiten Bearbeitungswerkzeuge (82, 84) und/oder die Vorschub- und/oder Führungselemente (68 - 78) an einem Eingang und/oder an einem Ausgang eines Sägeaggregates (88) zum Aufteilen der Rundhölzer (12) in Bretter oder Balken angeordnet werden.

6. Verfahren nach einem oder mehreren der Ansprüche 1 bis 5, **dadurch gekennzeichnet, daß** die Bearbeitungswerkzeuge (46, 82, 84) und/oder die Vorschub- und/oder Führungselemente (68 - 78) paarweise auf gegenüberliegenden Seiten des Rundholzes (12) angeordnet sind.

7. Verfahren nach Anspruch 6, **dadurch gekennzeichnet, daß** die Paare von Bearbeitungswerkzeugen (46, 82, 84) und/oder von Vorschub- und/oder Führungselementen (68 - 78) mit konstantem Abstand zueinander angeordnet sind.

8. Verfahren nach einem oder mehreren der Ansprüche 1 bis 7, **dadurch gekennzeichnet, daß** die Rundhölzer (12) mit ihrem dicken Ende voran gefördert werden.

9. Verfahren nach einem oder mehreren der Ansprüche 1 bis 8, **dadurch gekennzeichnet, daß** mindestens eines der Bearbeitungswerkzeuge (46, 82, 84) fräst.

10. Verfahren nach einem oder mehreren der Ansprüche 1 bis 9, **dadurch gekennzeichnet, daß** mindestens eines der Bearbeitungswerkzeuge sägt.

11. Verfahren nach einem oder mehreren der Ansprüche 1 bis 10, **dadurch gekennzeichnet, daß** die Rundhölzer (12) vor dem Schritt des nichtlinearen Förderns an einer sich in Förderrichtung erstreckenden, linearen Führung (62) mit ihrer konvexen Seite (12a) abgerollt werden.

12. Vorrichtung zum Zerlegen von in einer Ebene gekrümmten Rundhölzern (12) in Holzerzeugnisse, mit:
a) Mitteln zum seitliches Anflachen der Rundhölzer (12) mindestens in der Krümmungsebene;
b) Mitteln zum linearen Fördern der Rundhölzer (12) in einer zur Krümmungsebene parallelen Ebene;
c) Mitteln zum Vermessen der linear geförderten Rundhölzer (12) und Bestimmen einer Bogenlinie (80) der Krümmung;
d) Mitteln zum Bearbeiten der linear geförderten Rundhölzer (12) mittels erster Bearbeitungswerkzeuge (46), wobei die Bearbeitungswerkzeuge (46) während des Durchlaufes der Rundhölzer (12) quer zur Förderrichtung verstellt (54) und durch Drehung (50) um eine zur Krümmungsebene senkrecht verlaufende Achse in Richtung der Bogenlinie (80) derart ausgerichtet werden, daß sie der Bogenlinie (80) folgen;
e) Mitteln zum nichtlinearen Fördern der Rundhölzer (12) entlang einer der Bogenlinie (80) entsprechenden Förderbahn, wobei Vorschub- und/oder Führungselemente (68 - 78; 90) für die Rundhölzer (12) vor dem Durchlauf der Rundhölzer (12) quer zur Förderrichtung derart verstellt und positioniert wurden, daß sie die Rundhölzer (12) entlang der Bogenlinie (80) führen; und
f) Mitteln zum Bearbeiten der nichtlinear geförderten Rundhölzer (12) mittels zweiter Bearbeitungswerkzeuge (82, 84), wobei die zweiten Bearbeitungswerkzeuge (82, 84) vor dem Durchlauf der Rundhölzer (12) derart verstellt und positioniert wurden, daß sie beim Durchlaufen der Rundhölzer (12) entlang der Bogenlinie (80) laufen.

13. Vorrichtung nach Anspruch 12, mit:
a) einem Querförderer (10) zum Zuführen der Rundhölzer (12);
b) einem Kettenförderer (14) zum weiteren Fördern der Rundhölzer (12);
c) einem ersten Scanner (16) zum ersten Vermessen der Rundhölzer (12);
d) einer ersten Drehvorrichtung (18) zum Drehen der Rundhölzer (12) um ihre Längsachse in Abhängigkeit von dem ersten Vermessen, derart, daß eine konvexe Seite (12a) der Rundhölzer (12) in Vertikalrichtung nach oben zeigt;
e) einem Abrichtspaner (20) zum Anflachen der Rundhölzer (12) an deren Unterseite;
f) einem Anflach-Zerspaner (22) zum seitlichen Anflachen der Rundhölzer (12);
g) einem zweiten Scanner (26) zum zweiten Vermessen der Rundhölzer (12);
h) mindestens einem Profilierer (28, 30) zum Profilieren der Rundhölzer (12) in Abhängigkeit von dem zweiten Vermessen;
i) einem ersten Sägeaggregat (32) zum Absägen von Seitenbrettern von den profilierten Rundhölzern (12);
j) einer zweiten Drehvorrichtung (36) zum Drehen der Rundhölzer (12) um ihre Längsachse um 90°;
k) einem dritten Scanner (42) zum dritten Vermessen der Rundhölzer (12) und zum Bestimmen einer Bogenlinie (80) in der Krümmungsebene;
l) einem Linear-Förderer (40) zum weiteren linearen Fördern der Rundhölzer (12) und mit ersten Bearbeitungswerkzeugen (46) zum Bearbeiten der linear geförderten Rundhölzer (12), wobei die Bearbeitungswerkzeuge (46) während des Durchlaufes der Rundhölzer (12) quer zur Förderrichtung verstellt (54) und durch Drehung (50) um eine zur Krümmungsebene senkrecht verlaufende Achse in Richtung der Bogenlinie (80) derart ausgerichtet werden, daß sie der Bogenlinie (80) folgen;
m) einem vierten Scanner (56) zum vierten Vermessen der Rundhölzer (12);
n) einem Nichtlinear-Förderer zum nichtlinearen Fördern der Rundhölzer (12) entlang einer der Bogenlinie (80) entsprechenden Förderbahn, wobei Vorschub- und/oder Führungselemente (68 - 78; 90) für die Rundhölzer (12) vor dem Durchlauf der Rundhölzer (12) quer zur Förderrichtung derart verstellt und positioniert wurden, daß sie die Rundhölzer (12) entlang der Bogenlinie (80) führen;
o) zweiten Bearbeitungswerkzeugen (82, 84) zum Bearbeiten der nichtlinear geförderten Rundhölzer (12), wobei die zweiten Bearbeitungswerkzeuge (82, 84) vor dem Durchlauf der Rundhölzer (12) derart verstellt und positioniert wurden, daß sie beim Durchlaufen der Rundhölzer (12) entlang der Bogenlinie (80) und in Abhängigkeit von dem vierten Vermessen laufen; und
p) einem zweiten Sägeaggregat (88) zum Zerteilen der Rundhölzer (12).

## Claims

1. A method of dissecting round woods (12) being curved within a plane into wood products, comprising the steps of:
a) lateral flattening the round woods (12) at least within the plane of curvature;
b) linear conveying the round woods (12) within a plane parallel to the plane of curvature;
c) measuring the linearly conveyed round woods (12) and determining a line of curvature (80);
d) working the linearly conveyed round woods (12) by means of first working tools (46), wherein during the running through of the round woods (12) the working tools (46) are displaced (54) transversely to the conveying direction and are aligned in the direction of the line of curvature (80) by rotation (50) about an axis extending vertically with respect to the plane of curvature such that they follow the line of curvature (80);
e) non-linearly conveying the round woods (12) along a conveying path corresponding to the line of curvature (80), wherein prior to the running through of the round woods (12) infeed- and/or guide elements (68-78; 90) for the round woods (12) are displaced and positioned transversely to the conveying direction such that they guide the round woods (12) along the line of curvature (80);
f) working the non-linearly conveyed round woods (12) by means of second working tools (82, 84), wherein prior to the running through of the round woods (12) the second working tools (82, 84) are displaced and positioned such that they run along the line of curvature (80) during the running through of the round woods (12).

2. The method of claim 1, comprising the steps of:
a) feeding the round woods (12) by means of a transversal conveyor (10);
b) further conveying the round woods (12) by means of a chain conveyor (14);
c) first measuring the round woods (12) in a first scanner (16);
d) rotating (18) the round woods (12) about their longitudinal axis as a function of the first measuring such that a convex side (12a) of the round woods (12) extends upwardly in a vertical direction;
e) flattening the round woods (12) on their lower side by means of a dressing chipper (20);
f) lateral flattening the round woods (12) by means of a flattening chipper (22);
g) second measuring the round woods (12) in a second scanner (26);
h) profiling the round woods (12) as a function of the second measuring by means of at least one profiling device (28, 30);
i) sawing off lateral boards from the profiled round woods (12) by means of a first sawing assembly (32);
j) rotating (36) the round woods (12) about their longitudinal axis by 90°;
k) third measuring the round woods (12) in a third scanner (42) and determining a line of curvature (80) within the plane of curvature;
l) further linear conveying the round woods (12) and working the linearly conveyed round woods (12) by means of first working tools (46), wherein during the running through of the round woods (12) the working tools (46) are displaced (54) transversely to the conveying direction and are aligned in the direction of the line of curvature (80) by rotation (50) about an axis extending vertically with respect to the plane of curvature such that they follow the line of curvature (80);
m) fourth measuring the round woods (12) in a fourth scanner (56);
n) non-linearly conveying the round woods (12) along a conveying path corresponding to the line of curvature (80), wherein prior to the running through of the round woods (12) infeed- and/or guide elements (68-78; 90) for the round woods (12) are displaced and positioned transversely to the conveying direction such that they guide the round woods (12) along the line of curvature (80);
o) working the non-linearly conveyed round woods (12) by means of second working tools (82, 84), wherein prior to the running through of the round woods (12) the second working tools (82, 84) are displaced and positioned such that they run along the line of curvature (80) during the running through of the round woods (12) and as a function of the fourth measuring; and
p) dissecting the round woods (12) in a second sawing assembly (88).

3. The method of claim 1 or 2, **characterized in that** the feed-in and/or guide elements (68-78) are rotated about an axis extending vertically with respect to the plane of curvature.

4. The method of one or more of claims 1 to 3, **characterized in that** the feed-in and/or guide elements (90) are rotated about an axis extending parallel to the plane of curvature.

5. The method of one or more of claims 1 to 4, **characterized in that** the second working tools (82, 84) and/or the feed-in and/or guide elements (68-78) are located at an input and/or an output of a sawing assembly (88) for dissecting the round woods (12) into boards or beams.

6. The method of one or more of claims 1 to 5, **characterized in that** the working tools (46, 82, 84) and/or the feed-in and/or guide elements (68-78) are located in pairs on opposite sides of the round woods (12).

7. The method of claim 6, **characterized in that** the pairs of working tools (46, 82, 84) and/or of feed-in and/or guide elements (68-78) are located at constant distance with respect to one another.

8. The method of one or more of claims 1 to 7, **characterized in that** the round woods (12) are conveyed with their thick end ahead.

9. The method of one or more of claims 1 to 8, **characterized in that** at least one of the working tools (46, 82, 84) mills.

10. The method of one or more of claims 1 to 9, **characterized in that** at least one of the working tools saws.

11. The method of one or more of claims 1 to 10, **characterized in that** prior to the step of non-linear conveying the round woods (12) move with their convex side (12a) in rolling contact along a linear guide (62) extending in the conveying direction.

12. An apparatus for dissecting round woods (12) being curved within a plane into wood products, comprising the steps of:
a) means for lateral flattening the round woods (12) at least within the plane of curvature;
b) means for linear conveying the round woods (12) within a plane parallel to the plane of curvature;
c) means for measuring the linearly conveyed round woods (12) and determining a line of curvature (80);
d) means for working the linearly conveyed round woods (12) by means of first working tools (46), wherein during the running through of the round woods (12) the working tools (46) are displaced (54) transversely to the conveying direction and are aligned in the direction of the line of curvature (80) by rotation (50) about an axis extending vertically with respect to the plane of curvature such that they follow the line of curvature (80);
e) means for non-linearly conveying the round woods (12) along a conveying path corresponding to the line of curvature (80), wherein prior to the running through of the round woods (12) infeed- and/or guide elements (68-78; 90) for the round woods (12) are displaced and positioned transversely to the conveying direction such that they guide the round woods (12) along the line of curvature (80);
f) means for working the non-linearly conveyed round woods (12) by means of second working tools (82, 84), wherein prior to the running through of the round woods (12) the second working tools (82, 84) are displaced and positioned such that they run along the line of curvature (80) during the running through of the round woods (12).

13. The apparatus of claim 12, comprising:
a) a transversal conveyor (10) for feeding the round woods (12);
b) a chain conveyor (14) for further conveying the round woods (12);
c) a first scanner (16) for a a first measuring the round woods (12);
d) a first rotation device (18) for rotating the round woods (12) about their longitudinal axis as a function of the first measuring such that a convex side (12a) of the round woods (12) extends upwardly in a vertical direction;
e) a dressing chipper (20) for flattening the round woods (12) on their lower side;
f) a flattening chipper (22) for lateral flattening the round woods (12);
g) a second scanner (26) for a second measuring of the round woods (12);
h) at least one profiling device (28, 30) for profiling the round woods (12) as a function of the second measuring;
i) a first sawing assembly (32) for sawing off lateral boards from the profiled round woods (12);
j) a second rotation device (36) for rotating the round woods (12) about their longitudinal axis by 90°;
k) a third scanner (42) for a third measuring of the round woods (12) and for determining a line of curvature (80) within the plane of curvature;
l) a linear conveyor (40) for further linear conveying the round woods (12) and first working tools (46) for working of the linearly conveyed round woods (12), wherein during the running through of the round woods (12) the working tools (46) are displaced transversely to the conveying direction and are aligned in the direction of the line of curvature (80) by rotation (50) about an axis extending vertically with respect to the plane of curvature such that they follow the line of curvature (80);
m) a fourth scanner (56) for a fourth measuring of the round woods (12);
n) a non-linear conveyor for non-linearly conveying of the round woods (12) along a conveying path corresponding to the line of curvature (80), wherein prior to the running through of the round woods (12) infeed- and/or guide elements (68-78; 90) for the round woods (12) are displaced and positioned transversely to the conveying direction such that they guide the round woods (12) along the line of curvature (80);
o) second working tools (82, 84) for working the non-linearly conveyed round woods (12), wherein prior to the running through of the round woods (12) the second working tools (82, 84) are displaced and positioned such that they run along the line of curvature (80) during the running through of the round woods (12) and as a function of the fourth measuring; and
p) a second sawing assembly (88) for dissecting the round woods (12).

## Revendications

1. Procédé de découpe de bois cylindriques (12) courbés dans un plan, qui présente les étapes suivantes :
a) planage latéral des bois cylindriques (12), au moins dans le plan de courbure,
b) transport linéaire des bois cylindriques (12) dans un plan parallèle au plan de courbure,
c) mesure des bois cylindriques (12) transportés linéairement et détermination de la ligne d'arc (80) de la courbure,
d) au moyen de premiers outils de traitement (46), traitement des bois cylindriques (12) transportés linéairement, les outils de traitement (46) étant déplacés transversalement (54) par rapport à la direction du transport pendant la traversée des bois cylindriques (12) et étant alignés sur la direction de la ligne d'arc (80) par rotation (50) autour d'un axe perpendiculaire au plan de courbure, de manière à suivre la ligne d'arc (80),
e) transport non linéaire des bois cylindriques (12) le long d'une piste de transport qui correspond à la ligne d'arc (80), des éléments d'avancement et/ou de guidage (68 - 78; 90) des bois cylindriques (12) étant ajustés et positionnés transversalement par rapport à la direction du transport avant la traversée des bois cylindriques (12) de manière à guider les bois cylindriques (12) le long de la ligne d'arc (80), et
f) au moyen de deuxièmes outils de traitement (82, 84), traitement des bois cylindriques (12) transportés non linéairement, les deuxièmes outils de traitement (82, 84) étant ajustés et positionnés avant le passage de bois cylindriques (12) de manière à se déplacer le long de la ligne d'arc (80) pendant la traversée des bois cylindriques (12).

2. Procédé selon la revendication 1, qui présente les étapes suivantes :
a) amenée des bois cylindriques (12) au moyen d'un transporteur transversal (10),
b) poursuite du transport des bois cylindriques (12) au moyen d'un transporteur à chaîne (14),
c) première mesure des bois cylindriques (12) dans un premier scanneur (16),
d) rotation (18) des bois cylindriques (12) autour de leur axe longitudinal en fonction de la première mesure, de telle sorte que le côté convexe (12a) des bois cylindriques (12) soit orienté vers le haut dans la direction verticale,
e) planage du côté inférieur des bois cylindriques (12) au moyen d'une raboteuse de dressage (20),
f) planage latéral des bois cylindriques (12) au moyen d'une raboteuse de planage (22),
g) deuxième mesure des bois cylindriques (12) dans un deuxième scanneur (26),
h) au moyen d'au moins une profileuse (28, 30), profilation des bois cylindriques (12) en fonction de la deuxième mesure,
i) au moyen d'une première machine de sciage (32), sciage de planches latérales dans les bois cylindriques (12) profilés,
j) rotation (36) des bois cylindriques (12) de 90° autour de leur axe longitudinal,
k) troisième mesure des bois cylindriques (12) dans un troisième scanneur (42) et détermination de la ligne d'arc (80) dans le plan de courbure,
l) poursuite du transport linéaire des bois cylindriques (12) et au moyen de premiers outils de traitement (46), traitement des bois cylindriques (12) transportés linéairement, les outils de traitement (46) étant ajustés (54) transversalement par rapport à la direction du transport pendant la traversée des bois cylindriques (12) et étant alignés sur la direction de la ligne d'arc (80) par rotation (50) autour d'un axe perpendiculaire au plan de courbure, de manière à suivre la ligne d'arc (80),
m) quatrième mesure des bois cylindriques dans un quatrième scanneur (56),
n) transport non linéaire des bois cylindriques (12) le long d'une piste de transport qui correspond à la ligne d'arc (80), des éléments d'avancement et/ou de guidage (68 - 78; 90) des bois cylindriques (12) étant ajustés et positionnés transversalement par rapport à la direction du transport avant la traversée des bois cylindriques (12), de manière à guider les bois cylindriques (12) le long de la ligne d'arc (80),
o) au moyen de deuxièmes outils de traitement (82, 84), traitement des bois cylindriques (12) transportés de manière non linéaire, les deuxièmes outils de traitement (82, 84) étant ajustés et positionnés avant la traversée des bois cylindriques (12) de manière à se déplacer le long de la ligne d'arc (80) pendant la traversée des bois cylindriques (12), et
p) découpe des bois cylindriques (12) dans une deuxième machine de sciage (88).

3. Procédé selon les revendications 1 ou 2, **caractérisée en ce que** les éléments d'avancement et/ou de guidage (68 - 78) tournent autour d'un axe qui s'étend perpendiculairement au plan de courbure.

4. Procédé selon l'une ou plusieurs des revendications 1 à 3, **caractérisé en ce que** les éléments d'avancement et/ou de guidage (90) tournent autour d'un axe qui s'étend parallèlement au plan de courbure.

5. Procédé selon l'une ou plusieurs des revendications 1 à 4, **caractérisé en ce que** les deuxièmes outils de traitement (82, 84) et/ou les éléments d'avancement et/ou de guidage (68 - 78) sont disposés à une entrée et/ou à une sortie d'une machine de sciage (88) qui divise les bois cylindriques (12) en planches ou en poutres.

6. Procédé selon l'une ou plusieurs des revendications 1 à 5, **caractérisé en ce que** les outils de traitement (46, 82, 84) et/ou les éléments d'avancement et/ou de guidage (68 - 78) sont disposés par paires sur les côtés opposés du bois cylindrique (12).

7. Procédé selon la revendication 6, **caractérisé en ce que** les paires d'outils de traitement (46, 82, 84) et/ou les éléments d'avancement et/ou de guidage (68 - 78) sont disposés à distance mutuelle constante.

8. Procédé selon l'une ou plusieurs des revendications 1 à 7, **caractérisé en ce que** les bois cylindriques (12) sont transportés avec leur extrémité épaisse vers l'avant.

9. Procédé selon l'une ou plusieurs des revendications 1 à 8, **caractérisé en ce qu'**au moins l'un des outils de traitement (46, 82, 84) fraise.

10. Procédé selon l'une ou plusieurs des revendications 1 à 9, **caractérisé en ce qu'**au moins l'un des outils de traitement scie.

11. Procédé selon l'une ou plusieurs des revendications 1 à 10, **caractérisé en ce qu'**avant l'étape du transport non linéaire, les bois cylindriques (12) sont roulés avec leur côté concave (12a) sur un guide linéaire (62) qui s'étend dans la direction du transport.

12. Dispositif de découpe en produits de bois de bois cylindriques (12) courbés dans un plan, lequel dispositif présente :
a) des moyens de planage latéral des bois cylindriques (12), au moins dans le plan de courbure,
b) des moyens de transport linéaire des bois cylindriques (12) dans un plan parallèle au plan de courbure,
c) des moyens de mesure des bois cylindriques (12) transportés linéairement et de détermination d'une ligne d'arc (80) de la courbure,
d) des moyens de traitement, au moyen de premiers outils de traitement (46), des bois cylindriques (12) transportés linéairement, les outils de traitement (46) étant ajustés (54) transversalement par rapport à la direction du transport pendant la traversée des bois cylindriques (12) et étant orientés en direction de la ligne d'arc (80) par rotation (50) autour d'un axe perpendiculaire au plan de courbure, de telle sorte qu'ils suivent la ligne d'arc (80),
e) des moyens de transport non linéaire des bois cylindriques (12) le long d'une piste de transport qui correspond à la deuxième ligne d'arc (80), des éléments d'avancement et/ou de guidage (68 - 78; 90) des bois cylindriques (12) étant ajustés et positionnés transversalement par rapport à la direction du transport avant la traversée des bois cylindriques (12), de manière à transporter les bois cylindriques (12) le long de la ligne d'arc (80), et
f) des moyens de traitement, au moyen de deuxièmes outils de traitement (82, 84), des bois cylindriques (12) transportés de manière non linéaire, les deuxièmes outils de traitement (82, 84) étant ajustés et positionnés avant la traversée des bois cylindriques (12) de manière à se déplacer le long de la ligne d'arc (80) pendant la traversée des bois cylindriques (12).

13. Dispositif selon la revendication 12, qui présente :
a) un transporteur transversal (10) qui amène les bois cylindriques (12),
b) un transporteur à chaîne (14) qui poursuit le transport des bois cylindriques (12),
c) un premier scanneur (16) qui effectue la première mesure des bois cylindriques (12),
d) un premier dispositif de rotation (18) qui fait tourner les bois cylindriques (12) autour de leur axe longitudinal en fonction de la première mesure, de telle sorte que le côté convexe (12a) des bois cylindriques (12) soit tourné vers le haut dans la direction verticale,
e) une raboteuse de dressage (20) qui dresse le côté inférieur des bois cylindriques (12),
f) une raboteuse de planage (22) qui plane latéralement les bois cylindriques (12),
g) un deuxième scanneur (26) qui effectue une deuxième mesure des bois cylindriques (12),
h) au moins une profileuse (28, 30) qui profile les bois cylindriques (12) en fonction de la deuxième mesure,
i) une première machine de sciage (32) qui scie les planches latérales dans les bois cylindriques (12) profilés,
j) un deuxième dispositif de rotation (36) qui fait tourner les bois cylindriques (12) de 90° autour de leur axe longitudinal,
k) un troisième scanneur (42) qui effectue une troisième mesure des bois cylindriques (12) et qui détermine une ligne d'arc (80) dans le plan de courbure,
l) un transporteur linéaire (40) qui poursuit le transport linéaire des bois cylindriques (12) et qui est doté d'outils de traitement (46) qui traitent les bois cylindriques (12) transportés linéairement, les outils de traitement (46) étant ajustés (54) transversalement par rapport à la direction du transport pendant la traversée des bois cylindriques (12) et étant orientés en direction de la ligne d'arc (80) par rotation (50) autour d'un axe perpendiculaire au plan de courbure, de manière à suivre la ligne d'arc (80),
m) un quatrième scanneur (56) qui effectue une quatrième mesure des bois cylindriques (12),
n) un transporteur non linéaire qui transporte de manière non linéaire les bois cylindriques (12) le long d'une piste de transport qui correspond à la ligne d'arc (80), des éléments d'avancement et/ou de guidage (68 - 78; 90) des bois cylindriques (12) étant ajustés et positionnés transversalement par rapport à la direction du transport avant la traversée des bois cylindriques (12) de manière à guider les bois cylindriques (12) le long de la ligne d'arc (80),
o) des deuxièmes outils de traitement (82, 84) qui traitent les bois cylindriques (12) transportés de manière non linéaire, les deuxièmes outils de traitement (82, 84) étant ajustés et positionnés avant la traversée des bois cylindriques (12) de manière à se déplacer le long de la ligne d'arc (80) en fonction de la quatrième mesure pendant la traversée des bois cylindriques (12), et
p) une deuxième machine de sciage (88) qui découpe les bois cylindriques (12).
